# EUROPÄISCHE PATENTSCHRIFT

(11) **EP 4 008 958 B1**
(45) Veröffentlichungstag und Bekanntmachung des Hinweises auf die Patenterteilung: **11.12.2024**
(21) Anmeldenummer: 21204913.4
(22) Anmeldetag: 27.10.2021
(51) Int. Cl.: F23R 3/26

(54) **GASTURBINENBRENNKAMMERSYSTEM UND VERFAHREN ZUM BETREIBEN EINES GASTURBINENBRENNKAMMERSYSTEMS**
GAS TURBINE COMBUSTION CHAMBER SYSTEM AND METHOD FOR OPERATING SAME
SYSTÈME DE CHAMBRE DE COMBUSTION DE TURBINE À GAZ ET PROCÉDÉ DE FONCTIONNEMENT D'UN SYSTÈME DE CHAMBRE DE COMBUSTION DE TURBINE À GAZ

(30) Priorität: 07.12.2020 DE 102020132494
(43) Veröffentlichungstag der Anmeldung: 08.06.2022
(73) Patentinhaber: Deutsches Zentrum für Luft- und Raumfahrt e.V., 53227 Bonn (DE)
(72) Erfinder: ZANGER, Jan, 75365 Calw (DE)
(74) Vertreter: Fleck, Julia Maria

(56) Entgegenhaltungen:
- EP-A1- 0 088 933
- DE-A1- 1 945 921
- GB-A- 1 601 218
- JP-A- H05 231 645
- US-A- 3 869 246
- US-A- 3 927 520
- US-A1- 2018 216 827
- DATABASE WPI Week 201714, Derwent World Patents Index; AN 2017-11328P, XP002806074

## Beschreibung

Die Erfindung bezieht sich auf ein Gasturbinenbrennkammersystem, insbesondere Mikrogasturbinenbrennkammersystem, mit einer Brennkammer, die ein sich längs erstreckendes, eine Flammzone umgebendes Flammrohr aufweist, welches auf seiner Eingangsseite mit einem Brenner versehen ist und an seiner von dieser abgekehrten Ausgangsseite an eine Turbinenanordnung angekoppelt oder ankoppelbar ist und in einem Ausgangsabschnitt mit Mischluftöffnungen versehen ist, mit einem die Brennkammer umgebenden Druckgehäuse, zwischen dessen Innenseite und der Außenseite des Flammrohrs zum Zuführen eines Luftmassenstroms ein von dessen Ausgangsseite zur Eingangsseite führender Zuströmkanal gebildet ist, über den ein Mischluftanteil über die Mischluftöffnungen in das Innere des Flammrohrs und ein Brennerluftanteil zu dem Brenner zur Verbrennung mit eingeströmtem Brennstoff geführt wird, und mit einer Regelvorrichtung, über die der dem Brenner zugeführte Brennerluftanteil regelbar ist, indem der Mischluftanteil in Abhängigkeit des Lastpunkts der Turbinenanordnung durch Verstellen der lichten Durchströmweite der Mischluftöffnungen variiert wird. Ferner bezieht sich die Erfindung auf ein Verfahren zum Betreiben eines Gasturbinenbrennkammersystems, insbesondere eines Mikrogasturbinenbrennkammersystems, nach einem der vorhergehenden Ansprüche, bei dem ein Luftmassenstrom über einen Zuströmkanal zwischen der Innenseite eines umgebenden Druckgehäuses und der Außenseite eines Flammrohrs von dessen Ausgangsseite her zugeführt und mittels in einem Ausgangsabschnitt des Flammrohrs angeordneter Mischluftöffnungen in einen Mischluftanteil, der hinter einer Flammzone in das Innere des Flammrohrs geleitet wird, und einen Brennerluftanteil aufgeteilt wird, der einem auf der Eingangsseite des Flammrohrs angeordneten Brenner zur Verbrennung mit Brennstoff zugeführt wird, wobei das Brennstoff-/Luftverhältnis durch Variieren der lichten Durchströmweite der Mischluftöffnungen mittels einer Regelvorrichtung geregelt wird.

Die GB 1 601 218 A zeigt ein Gasturbinenbrennkammersystem mit Mischluftöffnungen an einem Flammrohr, die in einem Zuströmkanal angeordnet und in ihrer Durchströmweite mittels eines Ventils mechanisch über eine Druckdifferenz zwischen Zuströmkanal und Außenluft steuerbar ist. Dazu wirkt der Druck im Zuführkanal über eine Öffnung auf einen in einem Zylinderraum angeordneten Kolben und der Außendruck über eine Öffnung einer Ventilanordnung. Ein Primärlufteinlass wird über ein weiteres Ventil gesteuert. Dieses Brennkammersystem beinhaltet somit mehrere abgestimmt zusammenwirkende Ventile mit einer relativ großen Anzahl einzelner Systemkomponenten die damit einhergehenden Aufwand hinsichtlich Aufbau und Instandhaltung bedingen und Störungen verursachen können.

Auch die Druckschrift DE 19 45 921 A zeigt ein Gasturbinenbrennkammersystem, bei dem Mischluftöffnungen an einem Flammrohr in einem Zuströmkanal der Luft in ihrer Durchströmweite in Abhängigkeit von einer Druckdifferenz zwischen dem Druck im Zuführkanal und der äußeren Umgebung gesteuert werden. Dabei ist eine mantelförmige Blende durch ein Stellorgan mittels eines federbelasteten Kolbens verschiebbar.

Ein Gasturbinenbrennkammersystem und ein Verfahren zum Betreiben eines Gasturbinenbrennkammersystems sind auch in der DE 41 20 831 A1 angegeben. Bei diesem bekannten Gasturbinenbrennkammersystem und Verfahren zu dessen Betrieb bei unterschiedlichen Betriebszuständen, wie z. B. Lastpunkt einer Turbine bei Teillast bis Volllast, werden Heißgase aus der Verbrennung aus einem verdichteten Luftstrom erzeugt. Um einen Luftüberschuss in der Flammenzone zu verhindern, treten dabei Mittel in Funktion, welche auf eine Druckdifferenz zwischen dem Brennraum selbst und der verdichteten Luft ansprechen. Die Mittel bestehen dabei z. B. in Federkomponenten mit Rückschlagventil und bewirken eine Bypassströmung eines Teils der verdichteten Luft in eine Mischzone ausgangsseitig der Flammzone oder Brennzone, wozu das federnde Element der Mittel in Abhängigkeit der Druckdifferenz eine Wegstrecke zurücklegt, welche eine Öffnung des betreffenden Ventils für eine Bypassströmung eines Teils der verdichteten Luft in die Mischzone bewirkt. Die so aus mehreren Einzelteilen aufgebauten, den Mischluftöffnungen individuell zugeordneten Mittel der Regelungsvorrichtung zur Regelung des Mischluftanteils durch die Mischluftdüsen und damit auch des Anteils der dem Brenner zugeführten Brennerluft ergibt einen relativ hohen konstruktiven Aufwand, insbesondere bei Mikrogasturbinenbrennkammersystemen, womit auch eine möglichst zuverlässige Einstellung des Brennstoff-/Luftverhältnisses im Brenner bzw. der Verbrennungsluftzahl (Luftzahl λ) für eine gleichbleibend schadstoffarme und dabei effiziente Verbrennung schwierig ist. Auch ist mit diesem Aufbau ein relativ hoher Kommissionierungsaufwand und Wartungsaufwand und dabei auch ein erhöhtes Versagensrisiko verbunden.

Ein Gasturbinenbrennkammersystem und ein Verfahren zu dessen Betrieb ist auch in der DE 43 04 201 A1 angegeben. Dabei ist ein Flammrohr beabstandet, unter Bildung eines ringförmigen Luftkanals, von einem Außenmantel konzentrisch umgeben und umschließt seinerseits einen Brennraum. Über den Luftkanal wird einem durch den Außenmantel und das Flammrohr hindurch in den Brennraum ragenden Brenner verdichtete Luft zugeführt und am Umfang des Flammrohrs sind Mischluftdüsen angeordnet, welche den Luftkanal mit dem Brennraum verbinden, um Sekundärluft (Mischluft) durch die Mischluftdüsen in den Heißgasstrom im Flammrohr einzubringen. Die Mischluftdüsen sind dabei zum Variieren des Mischluftanteils individuell regelbar, da eine bereits erprobte Lösung mit einem allen Mischluftöffnungen gemeinsamen Verstellring dort als nachteilig angesehen worden ist. Mit den individuellen Regelkomponenten der einzelnen Mischluftdüsen ergeben sich jedoch ebenfalls die vorstehend genannten Nachteile.

Die AT 6 537 E zeigt bei einem Brennkammersystem eine Verschiebung eines Innenmantels entsprechend dem Gleichgewicht der pneumatischen Kraft eines Brennstoffdrucks auf der linken Seite eines Bodens und einer auf der rechten Seite des Bodens, turbinenseitig, wirkenden Kraft durch einen dort aufgebauten Druck. Auch ist eine faltenbalgartige Struktur gezeigt.

Die EP 0 088 933 A1 zeigt ein Flammrohr mit einer Verstelleinrichtung in Form eines das Flammrohr umschließenden Stellrings, mittels dem das Verhältnis von Primärluftmenge zu Sekundärluftmenge lastabhängig steuerbar ist. Die Steuerung erfolgt über Änderung der Strömungsquerschnitte der Primärluftöffnungen und der Sekundärluftöffnungen mittels Drehung und/oder axialer Verschiebung des Stellrings. Die Drehung des Stellrings kann mittels eines motorischen, pneumatischen oder hydraulischen Antriebs erfolgen.

Die JP H05 231645 A zeigt eine dreiteilige Brennkammer mit einem Drallkörper und Sekundärluft-Öffnungen zur Zugabe von sekundärer Verbrennungsluft. Zudem ist eine zusätzliche Mischluftöffnung vorhanden. Die Strömungsquerschnitte der Sekundärluft-Öffnungen sind bei Leerlauf vollständig verschlossen und vergrößern sich mit steigender Last. Der Strömungsquerschnitt der Mischluftöffnung bleibt über den Lastbereich konstant.

Verschiedene weitere Lösungsvorschläge zur Regelung der einem Brenner in einem Gasturbinenbrennkammersystem zugeführten Brennerluft zeigen die GB 1257610 A, die EP 2778531 A1, die FR 2133832 A1, die GB 2277582 A, die US 3952501 A und die DE 19545311 B4, wobei verschiedene, meist durch aktive Regelung angesprochene Stellglieder, im Zuströmkanal des Luftmassenstroms angeordnet sind und Verstellwege, Kräfte, Temperaturen oder Drücke manipuliert werden. Zwar ist bei solchen aktiv geregelten Vorrichtungen eine direkte Anpassung des Systems an die spezifischen Gegebenheiten jeder einzelnen Gasturbine ermöglicht. Ein Nachteil ist jedoch auch dabei, dass dies mit einem erhöhten Kommissionierungsaufwand verbunden ist und die verschiedenen Komponenten und Stellglieder einen relativ hohen Wartungsaufwand und ein erhöhtes Versagensrisiko zur Folge haben, wodurch insbesondere im Zusammenhang mit Mikrogasturbinenbrennkammersystemen Nachteile bei dem Ziel entstehen, eine schadstoffarme, zuverlässige Verbrennung über den gesamten Lastbereich zu erreichen.

Bei Mikrogasturbinenbrennkammersystemen variiert der Luftmassenstrom durch die Turbokomponenten stark mit dem Lastpunkt der angeschlossenen Turbinenanordnung über deren Lastbereich bzw. der geforderten elektrischen Leistung. Ebenso besteht zwischen Minimal- und Volllast ein stark variierender Bedarf an Brennstoffleistung und damit an Brennstoffmassenstrom. Dabei ist das jeweilige Verhältnis zwischen Luftmassenstrom und Brennstoffmassenstrom über den Lastbereich nicht konstant, sondern wird bei Teillast in Richtung von größeren Luftmassenströmen verschoben. Im Stand der Technik werden bei Mikrogasturbinen Brennkammern mit fest vorgegebenen Geometrien verwendet. Daher ergibt sich über den gesamten Lastbereich eine annähernd konstante Aufteilung zwischen der Luft, welche über den Brenner geleitet wird, und der Mischluft, welche nach der Verbrennungszone im Flammrohr eingemischt wird.

Aufgrund dieser konstanten Luftaufteilung ergibt sich im Reaktionsraum der Brennkammer eine Verschiebung des Verhältnisses zwischen Luft und Brennstoff, was zu einer deutlichen Änderung der Verbrennungsluftzahl λ führt, wie in Fig. 5 gezeigt, in der über der Luftzahl λ (Abszisse 5) Emissionen e (Ordinate 6) von CO (Bezugszeichen 60) und NOₓ (Bezugszeichen 61) bei Volllast und Teillast dargestellt sind. Somit liegen bei Teillast deutlich magerere Bedingungen im Brennraum vor als bei Volllast. Dies führt dazu, dass bei Brennern, welche auf Volllast hinsichtlich NOₓ optimiert sind, die CO-Emissionen bei Teillast den Gleichgewichtspfad verlassen und durch Nichtgleichgewichtseffekte aufgrund von unzureichenden Aufenthaltszeiten bei den hohen Luftzahlen λ bestimmt sind. Daher steigen die CO-Emissionen bei Teillast zum Teil stark an.

Ebensolches gilt auch für die unverbrannten Kohlenwasserstoffe (UHCs). Dieser Effekt kann durch eine Brennstoffstufung teilweise kompensiert werden, indem eine Pilotstufe bei Teillast angefettet wird. Dies wird jedoch durch eine Steigerung der NOₓ-Emissionen bei Teillast erkauft. Des Weiteren kann die Pilotierung den Einfluss der Luftzahlverschiebung auch nur begrenzt kompensieren, so dass auch für diesen Fall stets eine Abwägung zwischen Abgasemissionen bei Volllast und bei Teillast getroffen werden muss.

Bei der Brennstoffstufung wird der einzubringende Brennstoffmassenstrom ungleich auf verschiedene Brennerstufen verteilt, so dass sich lokal fettere und damit heißere Gebiete der Vormischverbrennung ergeben. Dies führt dazu, dass die Verbrennung stabilisiert wird und gleichzeitig die CO- und UHC-Emissionen bei Lastpunkten sinken, welche global mit einem sehr mageren Zustand einhergehen. Dies ist typischerweise bei Teillast der Fall. Durch die lokal höheren Verbrennungstemperaturen steigen jedoch gleichzeitig die NOₓ-Emissionen an. Ferner ist ein Senken der CO-Emissionen bei global extrem mageren Bedingungen, wie sie zum Teil bei Mikrogasturbinen nahe des Minimallastpunkts vorkommen, nur sehr begrenzt durch eine Brennstoffstufung möglich, so dass bei diesen Lastpunkten immer noch erhebliche CO- und UHC-Emissionen emittiert werden.

Hinzu kommt, dass eine Verbauung des Strömungspfads zum Brenner zu einem erhöhten Druckverlust des Gasturbinenbrennkammersystems, insbesondere Mikrogasturbinenbrennkammersystem führt, wodurch der Wirkungsgrad der Gasturbine, insbesondere Mikrogasturbine, negativ durch Einbaukomponenten der Regelungsvorrichtung, wie Drosseln und Ventilkomponenten im Luftpfad nachteilig beeinflusst wird.

Ausgehend von diesen Nachteilen bekannter Gasturbinenbrennkammersysteme mit Luftregelvorrichtungen und unter Berücksichtigung vorstehender Vorüberlegungen und Erkenntnisse liegt der Erfindung die Aufgabe zugrunde, ein Gasturbinenbrennkammersystem, insbesondere Mikrogasturbinenbrennkammersystem, so weiterzubilden, dass eine schadstoffarme, zuverlässige Verbrennung über den gesamten Lastbereich einer zugeordneten Turbinenanordnung erreicht wird, und ein entsprechendes Verfahren zur Verfügung zu stellen.

Diese Aufgabe wird bei einem Gasturbinenbrennkammersystem mit den Merkmalen des Anspruchs 1 und bei einem Verfahren zum Betreiben eines solchen mit den Merkmalen des Anspruchs 11 gelöst.

Bei dem Gasturbinenbrennkammersystem (nachfolgend auch kurz als Brennkammersystem bezeichnet) ist erfindungsgemäß vorgesehen, dass die Regelvorrichtung eine auf eine Druckdifferenz (Δp) zwischen dem Zuströmkanal der Luft und der Umgebung des Brennkammersystems (in der Regel Atmosphärendruck) ansprechende Stellvorrichtung aufweist, mittels der die lichte Durchströmweite (Strömungsquerschnitt) der Mischluftöffnungen in Abhängigkeit des Lastpunkts, insbesondere kontinuierlich, mit sich erhöhendem Lastpunkt verringerbar und mit abnehmendem Lastpunkt vergrößerbar ist.

Bei dem Verfahren zum Betreiben eines Gasturbinenbrennkammersystems ist im Zusammenhang mit den Merkmalen des Oberbegriffs vorgesehen, dass die lichte Durchströmweite der Mischluftöffnungen in Abhängigkeit der Druckdifferenz (Δp) zwischen dem Zuströmkanal und der äußeren Umgebung des Brennkammersystems geregelt wird, indem die lichte Durchströmweite mit einer Erhöhung des Lastpunkts einer angekoppelten Turbinenanordnung verringert und mit einer Reduzierung des Lastpunkts vergrößert wird.

Mit diesen Maßnahmen wird die Druckdifferenz der Luft in dem Zuströmkanal bzw. einem dort angeordneten Zuströmrohr und der Umgebung des Brennkammersystems um das Druckgehäuse vorteilhaft zur Regelung des Brennerluftstroms und damit des bei der Verbrennung vorliegenden Brennstoff-/Luftverhältnisses genutzt, wodurch die Luftzahl bei unterschiedlichen Lastpunkten über den Lastbereich einer angekoppelten Turbine zum Erreichen optimaler Abgaswerte eingehalten werden kann. Eine optimierte Regelung wird dabei auch dadurch begünstigt, dass im Bereich der Stellvorrichtung und der Erfassung der Druckdifferenz moderate Temperaturen der Einbaustelle vorliegen. Das Druckgefälle zwischen der Luft des Zuführkanals und der Umgebung korreliert über den Lastbereich der Gasturbine sehr gut mit dem für die Verbrennung erforderlichen Massenstromverhalten.

Dabei ist vorgesehen, dass die Stellvorrichtung mechanisch, und insbesondere passiv arbeitend, aufgebaut ist, wobei die Druckdifferenz mittelbar oder, vorzugsweise, unmittelbar als Antriebsquelle genutzt ist. So kann der Aufbau bei geringem Aufwand mit wenigen Komponenten mit hoher Zuverlässigkeit und kostengünstig verwirklicht werden. Bei unmittelbarer Nutzung der Druckdifferenz als Antriebsquelle wird nur eine druckausnutzende Einheit benötigt, wobei der Mechanismus von extrem heißen Komponenten des Flammrohrs abgesetzt ist, was zur hohen Zuverlässigkeit beiträgt. Zudem können durch die passiv aufgebaute Regelvorrichtung, insbesondere für den passiv geregelten Anteil der Mischluftströmung, vorteilhaft industriell erhältliche Komponenten verwendet werden und es ergibt sich ein geringes Versagensrisiko in Folge geringer Komplexität und ein geringer Wartungsaufwand. Auch kann der Strömungskanal strömungsgünstig, möglichst unverbaut ausgeführt werden, um den Druckverlust über den Strömungspfad des Luftmassenstroms mit dem Brennerluftanteil klein zu halten, was sich positiv auf den Wirkungsgrad insbesondere der Mikrogasturbinenbrennkammer auswirkt.

Das Erreichen dieser Vorteile wird dadurch gewährleistet, dass bei Nutzung der Druckdifferenz (Δp) als mittelbare Antriebsquelle eine Stelleinheit mit einem Druckaufnehmer, einer Wandlereinheit und mindestens einem von dieser angetriebenen Stellglied vorhanden ist, mittels dessen die lichte Durchströmweite der Mischluftöffnungen über eine Schließeinheit variierbar ist, und dass bei Nutzung der Druckdifferenz (Δp) als unmittelbare Antriebsquelle das mindestens eine Stellglied selbst als Druckaufnehmer ausgebildet ist, mittels dessen die lichte Durchströmweite der Mischluftöffnungen über die Schließeinheit variierbar ist. Bei der mittelbaren Nutzung der Druckdifferenz als Antriebsquelle kann die Druckdifferenz über die Wandlereinheit indirekt zur Ansteuerung einer anderen mechanischen oder anderen physikalischen Energiequelle zugeführt werden, um das mindestens eine Stellglied zur Änderung der lichten Durchströmweite der Mischluftöffnungen über die Schließeinheit anzutreiben, wobei gleichwohl die Druckdifferenz zwischen dem Zuströmkanal und der Umgebung genutzt ist. Ist die Druckdifferenz als unmittelbare Antriebsquelle des Stellglieds genutzt, ergibt sich ein besonders einfacher Aufbau.

Erfindungsgemäß weist die Stellvorrichtung als mindestens ein Stellglied einen Faltenbalg, insbesondere aus Metall, auf, der mit seinem einen stirnseitigen Endbereich fest mit dem Druckgehäuse verbunden ist und mit seinem in Längsrichtung beabstandeten anderen stirnseitigen Endbereich an einem Verbindungsabschnitt über mindestens ein Zwischenglied mit der mindestens ein Schließelement umfassenden Schließeinheit verbunden ist und dass der Innenraum des Faltenbalgs über mindestens einen Druckausgleichskanal mit dem Luft-Zuströmkanal in Verbindung gebracht ist. Ein solcher Faltenbalg, insbesondere aus Metall, ist kommerziell in verschiedenen Ausführungen erhältlich, wobei seine Auslenkung zum Verstellen der Schließeinheit einerseits über die Druckänderung in Abhängigkeit des Lastpunkts und andererseits, dem Druck entgegenwirkend, durch die ihm innewohnende elastische Rückstellkraft bewirkt wird. Dabei lassen sich die erforderlichen wirkenden Kraftparameter gut, z. B. durch Simulation und/oder reale Versuche, auf das jeweilige Brennkammersystem abstimmen, wobei weitere zu berücksichtigende Parameter, wie Verstellweg, Größe und Form der Mischluftöffnungen jeweils geeignet ermittelt werden können.

Eine für einen einfachen Aufbau und zuverlässige Funktion weitere vorteilhafte Ausgestaltung besteht darin, dass die Schließeinheit als Blende ausgebildet ist, die mittels des Stellglieds in Längsrichtung des Flammrohrs, die Mischluftöffnungen zum Variieren der lichten Durchströmweite bzw. des Strömungsquerschnitts mehr oder weniger verschließend, translatorisch verschiebbar und/oder rotatorisch in Umfangsrichtung verstellbar ist. Über die z. B. manschettenartig ausgebildete Blende lassen sich die Mischluftöffnungen durch einen einfachen Verstellmechanismus in Abhängigkeit von der Druckdifferenz leicht variieren. Das Material der Schließeinheit und ihre physikalischen bzw. mechanischen Eigenschaften lassen sich zum Erreichen einer guten Funktionsfähigkeit z. B. hinsichtlich guter Gleiteigenschaften bei unterschiedlichen Temperaturen des Flammrohrs geeignet wählen.

Zu einem vorteilhaften Aufbau trägt auch bei, dass der Verbindungsabschnitt, das Zwischenglied und die Schließeinheit starr miteinander verbunden sind.

Eine für den Aufbau und die Funktion weitere vorteilhafte Ausgestaltung des Brennkammersystems besteht darin, dass das Druckgehäuse auf seiner der Eingangsseite des Flammrohrs benachbarten Vorderseite einen Vorderwandabschnitt aufweist, auf dessen der Umgebung des Brennkammersystems zugekehrter Außenseite mehrere Stellglieder angebracht sind, und dass mehrere längs der Außenseite des Flammrohrs, insbesondere durch den Zuströmkanal, verlaufende Zwischenglieder als Haltestreben bzw. Haltestäbe ausgebildet sind, die an ihrem dem Ausgangsabschnitt des Flammrohrs zugewandten rückseitigen Endbereich mit der Schließeinheit verbunden sind und mit ihrem davon beabstandeten vorderen Endbereich über den Verbindungsabschnitt mit den ihnen zugeordneten Stellgliedern verbunden sind. Der Vorderwandabschnitt des Druckgehäuses wird dabei z. B. durch einen Brennerflansch des eingebauten Brenners gebildet.

In weiterer konstruktiver Ausgestaltung ist vorteilhaft vorgesehen, dass die als Blende ausgestaltete Schließeinheit als Ringblende ausgebildet ist, welche im Bereich der Mischluftöffnungen um das Flammrohr umläuft und sich mit gleichbleibendem, an den Außenquerschnitt des Flammrohrs angepassten Innenquerschnitt soweit axial über das Flammrohr erstreckt, dass die lichte Durchströmweite der Mischluftöffnungen über die maximale Änderung der Druckdifferenz (Δp) zumindest weitgehend von vollständig offen bis teilweise (bzw. aus Funktionsgründen nicht vollständig) geschlossen variierbar ist, wobei das Flammrohr zumindest im Bereich der Mischluftöffnungen und des Verschiebewegs der Ringblende über einen axialen Erstreckungsabschnitt gleichbleibenden Außenquerschnitt besitzt. Mit diesen Maßnahmen lässt sich eine vorteilhafte Abstimmung der Funktion auf die Steuerung bzw. Regelung des Brennerluftanteils über den gesamten Lastbereich der Turbine zum Erreichen optimaler Abgaswerte vorteilhaft verwirklichen.

Zu einer zuverlässigen Funktionsfähigkeit trägt dabei weiterhin bei, dass die Außenfläche des Flammrohrs zumindest über den axialen Erstreckungsabschnitt im Bereich der Mischluftöffnungen und des Verschiebewegs und der Innenquerschnitt der Ringblende über ihre axiale Erstreckung Kreiszylinderform aufweisen, wodurch ein einfacher Aufbau und eine gute Verstellbarkeit erreicht werden.

Ist des Weiteren vorgesehen, dass das Flammrohr in Umfangsrichtung mehrere, vorzugsweise äquidistant, voneinander beabstandete, beispielsweise in derselben oder in mehreren Ebenen senkrecht zur Flammrohrachse angeordnete Mischluftöffnungen aufweist und dass die Ringblende mehrere in derselben oder in mehreren zur Flammrohrachse senkrechten Blendenebenen liegende Blendenöffnungen aufweist, die in Umlaufrichtung entsprechend den Mischluftöffnungen beabstandet und zum vollständigen oder zumindest weitgehenden Öffnen der Mischluftöffnungen mit diesen bei minimaler Druckdifferenz (Δp) weitgehend oder vollständig in Deckung und zum vollständigen oder zumindest weitgehenden Schließen der Mischluftföffnungen bei maximaler Druckdifferenz (Δp) möglichst weitgehend oder vollständig außer Deckung bringbar sind, so werden weitere gute Abstimmungsmöglichkeiten hinsichtlich einer genauen Regelung des Luftmassenstroms und einer schadstoffarmen Verbrennung erreicht, wobei z. B. die geometrische Form der Mischluftöffnungen und der Blendenöffnungen in Abhängigkeit der Anforderungen an die Verbrennung bei verschiedenen Lastpunkten der Turbine gewählt werden können, wie Größe, Form und damit erreichter Änderung der lichten Durchströmweite für den Mischluftanteil bei den jeweils in Abhängigkeit des Lastpunkts vorliegenden Druckdifferenzen.

Eine für einen stabilen Aufbau und eine zuverlässige Funktion weitere vorteilhafte Ausgestaltung besteht darin, dass die Haltestäbe in ihrem den Brenner nach vorne überragenden Abschnitt durch in den Vorderwandabschnitt des Druckgehäuses eingebrachte Bohrungen in das Innere der ihnen zugeordneten Faltenbalge geführt und an diesen über den jeweiligen Verbindungsabschnitt befestigt sind. Die Bohrungen können dabei vorteilhaft auch als Verbindungsöffnungen für eine Druckausgleichsverbindung dienen. Auch zusätzliche Druckausgleichsbohrungen zwischen dem Balginnern und der Brennkammer sind denkbar.

Ein stabiler Aufbau, der auch eine zuverlässige Funktion begünstigt, besteht ferner darin, dass die Haltestäbe mit einem gemeinsamen umlaufenden Stabilisierungsring verbunden sind, der bei Verstellung der Blende in Richtung minimaler Durchströmweite bzw. Verschluss der Mischluftöffnungen einen Anschlag gegen die Innenseite des Vorderwandabschnitts des Druckgehäuses bildet.

Die Verstellung der Blende wird auch dadurch begünstigt, dass die Haltestäbe durch weitere Führungselemente entlang dem Flammrohr in Verschieberichtung geführt sind.

Eine für die Funktion und eine zuverlässige Regelung vorteilhafte Ausgestaltung des Verfahrens besteht darin, dass die Regelvorrichtung passiv arbeitet, wobei eine Regelmechanik auf die Druckdifferenz (Δp) in der Weise anspricht, dass durch die Druckdifferenz (Δp) ein Stellglied angetrieben und von diesem eine Blende bewegt wird, durch welche die lichte Durchströmweite der Mischluftöffnungen in Abhängigkeit des Lastpunkts über den Lastbereich variiert wird, um optimale Abgaswerte zu erhalten.

Die Erfindung wird nachfolgend anhand von Ausführungsbeispielen unter Bezugnahme auf die Zeichnungen näher erläutert. Es zeigen:
- Fig. 1: ein Gasturbinenbrennkammersystem im Längsschnitt mit einer schematisch dargestellten Regelvorrichtung für einen Luftmassenstrom,
- Fig. 2: wesentliche erfindungsgemäße Komponenten eines Gasturbinenbrennkammersystems mit einem Flammrohr und einer Regelvorrichtung in perspektivischer seitlicher Ansicht,
- Fig. 3: einen Ausschnitt des Gasturbinenbrennkammersystems in aufgeschnittener perspektivischer Ansicht teilweise von innen,
- Fig. 4: einen vergrößerten Ausschnitt des Gasturbinenbrennkammersystems nach Fig. 3 mit einem Abschnitt einer Verstelleinheit im Bereich eines Stellglieds und
- Fig. 5: ein Schaubild mit einem Verlauf von emittierten Schadstoffkomponenten über der Luftzahl λ bei verschiedenen Lastpunkten einer Turbine.

Fig. 1 zeigt ein Brennkammersystem 1 (teilweise) im Längsschnitt mit einem äußeren Druckgehäuse 2, welches außen, zur Umgebung hin, auf seiner Vorderseite mit einem Vorderwandabschnitt versehen ist, der durch einen Brennerflansch 22 gebildet ist, und umfangseitig von einer Außenwandung 20 (Außenschale, vorzugsweise Gusskörper) und innenseitig von einer Isolierung 21 umgeben ist. Im Innern des Druckgehäuses 2 ist, mit seiner Außenseite von der Innenseite der Isolierung 21 beabstandet, ein Flammrohr 34 angeordnet, welches auf seiner Vorderseite (Eingangsseite) mit einem Brenner 31 versehen ist und auf seiner von der Vorderseite abgekehrten Rückseite (Ausgangsseite) an eine (nicht gezeigte) Turbinenanordnung über einen dafür ausgestalteten Koppelabschnitt mit Koppelelementen angeschlossen bzw. anschließbar ist.

Der Raum zwischen der Innenseite des Druckgehäuses 2 bzw. der Isolierung 21 und der Außenseite der Wandung des Flammrohrs 34 ist als im Querschnitt ringförmig umlaufender, insbesondere kreiszylindrischer, Zuströmkanal 330 ausgebildet, über den von der Rückseite (Ausgangsseite) des Brennkammersystem 1 her komprimierte Luft dem Brenner 31 zuführbar ist, um in diesen eingebrachten Brennstoff in einer Brennkammer 30 im Innern des Flammrohrs 34 zu verbrennen. Um in den Zuströmkanal 330 möglichst günstige Strömungsverhältnisse zu erreichen, ist dieser mit einem Zuströmrohr 33 versehen, zwischen dessen Innenseite und der Außenseite des Flammrohrs 34 die Luft zum Brenner 31 geleitet wird, wie die in Fig. 1 eingezeichneten Strömungspfeile zeigen.

In dem Flammrohr 34 sind, vorzugsweise in einem zur Ausgangsseite hin hinter der Brennkammer 30 liegenden Ausgangsabschnitt, insbesondere hinter einer Flammzone 32 (Brennzone) zur Ausgangsseite hin liegenden Ausgangsabschnitt Mischluftöffnungen 320 angeordnet. Diese können z. B. in Umlaufrichtung äquidistant voneinander beabstandet sein und z. B. in einer oder mehreren zur Längserstreckung des Flammrohrs 34 senkrechten Querschnittsebenen liegen. Über die Mischluftöffnungen 320 kann den im Innern des Flammrohrs 34 von der Eingangsseite zur Ausgangsseite strömenden Verbrennungsgasen Luft aus dem von der Rückseite des Brennkammersystems 1 her eingeleiteten komprimierten Luftmassenstrom beigemischt werden.

Über den aus dem zugeführten Luftmassenstrom abgezweigten Mischluftanteil können die Verbrennungsvorgänge stabilisiert und hinsichtlich der emittierten Abgaswerte optimiert werden, wobei der dem Brenner zugeführte Brennerluftanteil über den Lastbereich der zugeordneten Gasturbine in Abhängigkeit des Lastpunkts zum Vorgeben eines geeigneten Brennstoff-/Luftverhältnisses bzw. der Verbrennungsluftzahl (Luftzahl λ) eingestellt wird, wie eingangs näher erläutert. Hierzu wird die lichte Durchströmweite durch die Mischluftöffnungen 320 in Abhängigkeit des Lastpunkts der Gasturbine mittels einer Regelvorrichtung über eine Stellvorrichtung 4 in Abhängigkeit der Druckdifferenz Δp zwischen dem in dem Zuströmkanal 330 herrschenden Luftdruck und dem in der Umgebung des Brennkammersystems 1 vorliegenden Luftdruck variiert.

Bei dem vorliegenden Gasturbinenbrennkammersystem 1, insbesondere in Ausgestaltung als Mikrogasturbinenbrennkammersystem (ein solches ist in der Regel für Brennerleistungsbereiche von 10 kW bis 1,5 MW und gelegentlich bis 2 MW ausgelegt), weist die Regelvorrichtung eine Stellvorrichtung 4 mit einer verschiebbaren Schließeinheit 40 auf, die, wie in den Fig. 1 bis 4 gezeigt, als ringförmige Blende 400, ähnlich einer Manschette, ausgestaltet ist und mit Blendenöffnungen 401 versehen ist, die in ihrer Position und Größe so ausgebildet sind, dass sie mit den Mischluftöffnungen 320 möglichst vollständig in Deckung bringbar sind, so dass deren lichte Durchströmweite möglichst vollständig oder zumindest weitgehend zum Durchtritt des Mischluftanteils verfügbar ist.

Eine vorteilhafte nähere Ausgestaltung der Regelvorrichtung mit der Schließeinheit 40 und einer Stelleinheit mit einem auf die Druckdifferenz Δp zwischen dem Druck im Zuströmkanal 330, insbesondere in dessen Pfad für den abgezweigten Brennerluftanteil, und dem Umgebungsdruck auf der Außenseite des Druckgehäuses 2 ansprechenden Stellglied ist in den Fig. 2, 3 und 4 anhand eines Ausführungsbeispiels näher dargestellt. Bei der gezeigten Ausführung sind die Mischluftöffnungen 320 als runde Mischluftbohrungen ausgebildet; es ist jedoch auch denkbar, geometrisch anders geformte Mischluftöffnungen 320 vorzusehen, wie rechteckige oder nicht symmetrische Formen, um die lichte Durchströmweite zum Erreichen eines optimalen Brennstoff-/Luftverhältnisses bzw. Luftzahl λ für die Verbrennung und optimale Abgaswerte bei dem jeweiligen Lastpunkt der Gasturbine geeignet zu variieren.

Die Blende wird mittels außen entlang des Flammrohrs 34 angeordneter Haltestreben in Form von Haltestäben 41 mittels des Stellglieds 43 verschoben, welches unmittelbar auf die Druckdifferenz Δp anspricht und vorliegend als, insbesondere metallischer, Faltenbalg 430 als Druck ausnutzendes Bauteil ausgebildet ist. Die Schließeinheit besteht somit aus der verschiebbaren Blende 400, mehreren Haltestäben 41, und mehreren Metallfaltenbalgen 430, wobei die Haltestreben in ihrem von der Blende 400 abgekehrten vorderen Abschnitt zusätzlich durch einen umlaufenden Stabilisierungsring 42 in ihrer relativen Position zueinander gehalten sind. Die Haltestreben bzw. Haltestäbe 41 ragen mit ihrem vorderen Endabschnitt durch Durchführöffnungen in dem Vorderwandabschnitt bzw. dem Brennerflansch 22 in das Innere des jeweils zugeordneten Faltenbalgs 430, die auf der Außenseite des Brennerflansches 22 mit ihrer Längsachse parallel bzw. konzentrisch zu den Haltestäben 41 ausgerichtet und befestigt sind. Die Haltestäbe 41 sind dabei in den Durchführöffnungen verschieblich geführt und können zusätzlich durch weitere Führungselemente auf der Außenseite des Flammrohrs 34 geführt sein. Die vorderen Enden der Haltestäbe 41 sind im Innern der Faltenbälge 430 über Verbindungsabschnitte an deren vorderen Abschlusswänden befestigt.

Das Innere der Faltenbälge 430 steht über in dem Brennerflansch 22 bzw. dem Vorderwandabschnitt des Druckgehäuses 2 vorhandene Verbindungsöffnungen 220 in Druckausgleichsverbindung mit dem Zuströmkanal 330, so dass im Innern des Faltenbalgs 430 der jeweilige mit dem Lastpunkt der Gasturbine und der Verbrennung korrelierende (im Wesentlichen statische) Druck herrscht und sich somit die von dem Lastpunkt abhängige jeweilige Druckdifferenz Δp einstellt, durch die der insbesondere als Metallfaltenbalg ausgebildete Faltenbalg 430 entgegen seiner durch seine Elastizität bewirkten Federkraft ausgedehnt wird. Dadurch wird die Blende 400 über die Haltestäbe 41 in Abhängigkeit von der Druckdifferenz Δp verschoben und die lichte Durchströmweite für den Mischluftanteil durch die Mischluftöffnungen 320 entsprechend eingeregelt, so dass sich infolge des dabei ebenfalls geregelten Brennerluftanteils das Brennstoff-/Luftverhältnis bzw. die Luftzahl λ der durch den jeweiligen Lastpunkt gegebenen Leistungsanforderung der Gasturbine anpasst, wobei die Änderung der lichten Durchströmweite der Mischluftöffnungen hinsichtlich optimaler Abgaswerte und Verbrennungseffizienz eingestellt ist.

Die Faltenbalge 430 bestehen aus einem hochwarmfesten Edelstahl und sind auf den Verlauf der vorliegenden Druckdifferenz Δp zwischen der Brennkammer 30 bzw. dem Zuströmkanal 330 und der Umgebung über den Lastbereich der Gasturbine ausgelegt. Da bei Teillast ein geringeres Druckniveau in der Brennkammer vorherrscht als bei Volllast, werden die Faltenbalge bei Volllast weiter ausgedehnt, so dass die Blende 400 in Richtung des Brenners 31 gleitet. Dies führt dazu, dass die unversperrte Fläche der Mischluftöffnungen 320 bei Volllast kleiner ist als bei Teillast und somit ein geringerer Mischluftanteil über die Mischluftöffnungen 320 geleitet wird. Dadurch erhöht sich bei Volllast der Brennerluftanteil, was somit zu einer größeren Luftzahl λ führt. Durch das Zusammenspiel aus der Ausdehnung der Faltenbalge 430 und der sich damit ergebenden Änderung der unversperrten Fläche der Mischluftöffnungen 320 kann durch die Auslegung der Regelvorrichtung mit ihren Komponenten eine annähernd konstante Luftzahl über den Brenner 31 für den gesamten Lastbereich der Gasturbine realisiert werden.

Der Stabilisierungsring 42, der zur Stabilisierung der Haltestäbe 41 dient, so dass sich diese ausschließlich axial (in Richtung der Längsachse des Flammrohrs 34) bewegen können, dient vorliegend des Weiteren als Begrenzung der Ausdehnung (des Verstellwegs), so dass sich die Faltenbalge 430 nicht weiter ausdehnen können, sobald der Stabilisierungsring 42 an der Innenseite des Brennerflanschs 22 anstößt.

Mit dem gezeigten Aufbau wird somit eine aus wenigen Komponenten bestehende, passiv arbeitende, robuste Regelvorrichtung erreicht, die eine zuverlässige, schadstoffarme Regelung der Verbrennung in Gasturbinenbrennkammersystemen, insbesondere Mikrogasturbinenbrennkammersystemen, über den gesamten Lastbereich ergibt.

## Patentansprüche

1. Gasturbinenbrennkammersystem (1), insbesondere Mikrogasturbinenbrennkammersystem, mit
- einer Brennkammer (30), die ein sich längs erstreckendes, eine Flammzone umgebendes Flammrohr (34) aufweist, welches auf seiner Eingangsseite mit einem Brenner (31) versehen ist und an seiner von dieser abgekehrten Ausgangsseite an eine Turbinenanordnung angekoppelt oder ankoppelbar ist und in einem Ausgangsabschnitt mit Mischluftöffnungen (320) versehen ist,
- mit einem die Brennkammer (30) umgebenden Druckgehäuse (2), zwischen dessen Innenseite und der Außenseite des Flammrohrs (34) zum Zuführen eines Luftmassenstroms ein von dessen Ausgangsseite zur Eingangsseite führender Zuströmkanal (330) gebildet ist, über den ein Mischluftanteil über die Mischluftöffnungen (320) in das Innere des Flammrohrs (34) und ein Brennerluftanteil zu dem Brenner (31) zur Verbrennung mit eingeströmtem Brennstoff geführt wird, und
- mit einer Regelvorrichtung, über die der dem Brenner (31) zugeführte Brennerluftanteil regelbar ist, indem der Mischluftanteil in Abhängigkeit des Lastpunkts der Turbinenanordnung durch Verstellen der lichten Durchströmweite der Mischluftöffnungen (320) variiert wird,
wobei
- die Regelvorrichtung eine auf eine Druckdifferenz (Δp) zwischen dem Zuströmkanal (330) der Luft und der Umgebung des Brennkammersystems (1) ansprechende Stellvorrichtung (4) aufweist, mittels der die lichte Durchströmweite der Mischluftöffnungen (320) in Abhängigkeit des Lastpunkts, insbesondere kontinuierlich, mit sich erhöhendem Lastpunkt verringert wird und mit abnehmendem Lastpunkt vergrößert wird, und
- die Stellvorrichtung (4) mechanisch aufgebaut ist, wobei die Druckdifferenz (Δp) mittelbar oder, insbesondere, unmittelbar als Antriebsquelle
- bei Nutzung der Druckdifferenz (Δp) als mittelbare Antriebsquelle eine Stelleinheit mit einem Druckaufnehmer, einer Wandlereinheit und mindestens einem von dieser angetriebenen Stellglied (43) vorhanden ist, mittels dessen die lichte Durchströmweite der Mischluftöffnungen (320) über eine Schließeinheit (40) variierbar ist, und bei Nutzung der Druckdifferenz (Δp) als unmittelbare Antriebsquelle das mindestens eine Stellglied (43) selbst als Druckaufnehmer ausgebildet ist, mittels dessen die lichte Durchströmweite der Mischluftöffnungen (320) über die Schließeinheit (40) variierbar ist,
**dadurch gekennzeichnet, dass**
- die Stellvorrichtung (4) als mindestens ein Stellglied (43) einen Faltenbalg (430), insbesondere aus Metall, aufweist, der mit seinem einen stirnseitigen Endbereich fest mit dem Druckgehäuse (2) verbunden ist und mit seinem in Längsrichtung beabstandeten anderen stirnseitigen Endbereich an einem Verbindungsabschnitt über mindestens ein Zwischenglied mit der mindestens ein Schließelement umfassenden Schließeinheit (40) verbunden ist und
- der Innenraum des Faltenbalgs über mindestens einen Druckausgleichskanal mit dem Luft-Zuströmkanal (330) in Verbindung gebracht ist.

2. Brennkammersystem nach Anspruch 1,
**dadurch gekennzeichnet,**
**dass** die Schließeinheit (40) als Blende (400) ausgebildet ist, die mittels des Stellglieds (43) in Längsrichtung des Flammrohrs (34), die Mischluftöffnungen (320) zum Variieren der Durchströmweite mehr oder weniger überdeckend, verschiebbar und/oder in Umfangsrichtung verstellbar ist.

3. Brennkammersystem nach Anspruch 1 oder 2,
**dadurch gekennzeichnet,**
**dass** der Verbindungsabschnitt, das Zwischenglied und die Schließeinheit (40) starr miteinander verbunden sind.

4. Brennkammersystem nach einem der vorhergehenden Ansprüche,
**dadurch gekennzeichnet,**
**dass** das Druckgehäuse (2) auf seiner der Eingangsseite des Flammrohrs (34) benachbarten Vorderseite einen Vorderwandabschnitt aufweist, auf dessen der Umgebung des Brennkammersystems (1) zugekehrter Außenseite die Stellglieder (43) angebracht sind, und
**dass** mehrere längs der Außenseite des Flammrohrs (34), insbesondere durch den Zuströmkanal (330), verlaufende Zwischenglieder als Haltestäbe (41) ausgebildet sind, die an ihrem dem Ausgangsabschnitt des Flammrohrs (34) zugewandten rückseitigen Endbereich mit der Schließeinheit (40) verbunden sind und mit ihrem davon beabstandeten vorderen Endbereich über den Verbindungsabschnitt mit den ihnen zugeordneten Stellgliedern (43) verbunden sind.

5. Brennkammersystem nach einem der Ansprüche 2 bis 4,
**dadurch gekennzeichnet,**
**dass** die als Blende (400) ausgestaltete Schließeinheit (40) als Ringblende ausgebildet ist, welche im Bereich der Mischluftöffnungen (320) um das Flammrohr (34) umläuft und sich mit gleichbleibendem, an den Außenquerschnitt des Flammrohrs (34) angepassten Innenquerschnitt soweit axial über das Flammrohr (34) erstreckt, dass die lichte Durchströmweite der Mischluftöffnungen (320) über die maximale Änderung der Druckdifferenz (Δp) zumindest weitgehend von vollständig offen bis teilweise geschlossen variierbar ist, wobei das Flammrohr (34) zumindest im Bereich der Mischluftöffnungen (320) und des Verschiebewegs der Ringblende über einen axialen Erstreckungsabschnitt gleichbleibenden Außenquerschnitt besitzt.

6. Brennkammersystem nach Anspruch 5,
**dadurch gekennzeichnet,**
**dass** die Außenfläche des Flammrohrs (34) zumindest über den axialen Erstreckungsabschnitt im Bereich der Mischluftöffnungen (320) und des Verschiebewegs und der Innenquerschnitt der Ringblende über ihre axiale Erstreckung Kreiszylinderform aufweisen.

7. Brennkammersystem nach Anspruch 5 oder 6,
**dadurch gekennzeichnet,**
**dass** das Flammrohr (32) in Umfangsrichtung mehrere, vorzugsweise äquidistant, voneinander beabstandete, beispielsweise in derselben oder in mehreren Ebenen senkrecht zur Flammrohrachse angeordnete Mischluftöffnungen (320) aufweist und
**dass** die Ringblende mehrere in derselben oder in mehreren zur Flammrohrachse senkrechten Blendenebenen liegende Blendenöffnungen aufweist, die in Umlaufrichtung entsprechend den Mischluftöffnungen (320) beabstandet und zum vollständigen oder zumindest weitgehenden Öffnen der Mischluftöffnungen (320) mit diesen bei minimaler Druckdifferenz (Δp) weitgehend oder vollständig in Deckung und zum vollständigen oder zumindest weitgehenden Schließen der Mischluftföffnungen (320) bei maximaler Druckdifferenz (Δp) möglichst weitgehend oder vollständig außer Deckung bringbar sind.

8. Brennkammersystem nach einem der Ansprüche 4 bis 7,
**dadurch gekennzeichnet,**
**dass** die Haltestäbe (41) in ihrem den Brenner (31) nach vorne überragenden Abschnitt durch in den Vorderwandabschnitt des Druckgehäuses (2) eingebrachte Bohrungen in das Innere der ihnen zugeordneten Faltenbalge (430) geführt und an diesen über den jeweiligen Verbindungsabschnitt befestigt sind.

9. Brennkammersystem nach einem der Ansprüche 4 bis 8,
**dadurch gekennzeichnet,**
**dass** die Haltestäbe (41) mit einem gemeinsamen umlaufenden Stabilisierungsring (42) verbunden sind, der bei Verstellung der Blende (400) in Richtung minimaler Durchströmweite bzw. Verschluss der Mischluftöffnungen (320) einen Anschlag gegen die Innenseite des Vorderwandabschnitts des Druckgehäuses (2) bildet.

10. Brennkammersystem nach einem der Ansprüche 4 bis 9,
**dadurch gekennzeichnet,**
**dass** die Haltestäbe (41) durch weitere Führungselemente entlang dem Flammrohr (34) in Verschieberichtung geführt sind.

11. Verfahren zum Betreiben eines Gasturbinenbrennkammersystems (1), insbesondere eines Mikrogasturbinenbrennkammersystems, nach einem der vorhergehenden Ansprüche, bei dem ein Luftmassenstrom über einen Zuströmkanal (330) zwischen der Innenseite eines umgebenden Druckgehäuses (2) und der Außenseite eines Flammrohrs (34) von dessen Ausgangsseite her zugeführt und mittels in einem Ausgangsabschnitt des Flammrohrs (31) angeordneter Mischluftöffnungen (320) in einen Mischluftanteil, der hinter einer Flammzone in das Innere des Flammrohrs (31) geleitet wird, und einen Brennerluftanteil aufgeteilt wird, der einem auf der Eingangsseite des Flammrohrs (34) angeordneten Brenner (31) zur Verbrennung mit Brennstoff zugeführt wird, wobei das Brennstoff-/Luftverhältnis durch Variieren der lichten Durchströmweite der Mischluftöffnungen (320) mittels einer Regelvorrichtung geregelt wird, wobei die lichte Durchströmweite der Mischluftöffnungen (320) in Abhängigkeit der Druckdifferenz (Δp) zwischen dem Zuströmkanal (330) und der äußeren Umgebung des Brennkammersystems (1) geregelt wird, indem die lichte Durchströmweite mit einer Erhöhung des Lastpunkts einer angekoppelten Turbinenanordnung verringert und mit einer Reduzierung des Lastpunkts ver-größert wird, und wobei
die Regelvorrichtung passiv arbeitet, wobei eine Regelmechanik auf die Druckdifferenz (Δp) in der Weise anspricht, dass durch die Druckdifferenz (Δp) ein Stellglied (43) angetrieben und von diesem eine Blende (400) bewegt wird, durch welche die lichte Durchströmweite der Mischluftöffnungen (320) in Abhängigkeit des Lastpunkts über den Lastbereich variiert wird, um optimale Abgaswerte zu erhalten.

## Claims

1. A gas turbine combustion chamber system (1), in particular micro gas turbine combustion chamber system, comprising:
- a combustion chamber (30) which has a longitudinally extending flame tube (34) surrounding a flame zone, which is provided with a burner (31) on its inlet side and is coupled or can be coupled to a turbine arrangement on its outlet side facing away therefrom, and is provided with mixed air openings (320) in an outlet section,
- comprising a pressure housing (2) surrounding the combustion chamber (30), between the inner side of which and the outer side of the flame tube (34) for supplying an air mass flow, an inflow channel (330) is formed leading from its outlet side to the inlet side, via which a mixed air portion is guided via the mixed air openings (320) into the interior of the flame tube (34), and a burner air portion is supplied to the burner (31) for combustion with the inflowing fuel, and
- comprising a control device via which the burner air portion supplied to the burner (31) can be controlled by varying the mixed air portion depending on the load point of the turbine arrangement by adjusting the clear flow width of the mixed air openings (320),
wherein
- the control device has an actuating device (4) which responds to a pressure difference (Δp) between the inflow channel (330) of the air and the surroundings of the combustion chamber system (1), by means of which the clear flow width of the mixed air openings (320) is reduced depending on the load point, in particular continuously, with an increasing load point and increased with a decreasing load point, and
- the actuating device (4) is mechanically constructed, wherein the pressure difference (Δp) is used indirectly or, in particular, directly as a drive source
- when using the pressure difference (Δp) as an indirect drive source, an actuating unit with a pressure sensor, a converter unit and at least one actuator (43) driven by the latter is present, by means of which the clear flow width of the mixed air openings (320) can be varied via a closing unit (40), and when using the pressure difference (Δp) as a direct drive source, the at least one actuator (43) itself is designed as a pressure sensor, by means of which the clear flow width of the mixed air openings (320) can be varied via the closing unit (40);
**characterized in that**
- the actuating device (4) has as at least one actuator (43), a bellows (430), in particular made of metal, which is firmly connected with its one end region to the pressure housing (2), and with its other end region spaced apart in the longitudinal direction is connected at a connecting portion via at least one intermediate link to the closing unit (40) comprising at least one closing element, and
- the interior of the bellows is connected to the air inflow channel (330) via at least one pressure equalization channel.

2. The combustion chamber system according to claim 1,
**characterized in that**
the closing unit (40) is designed as a baffle (400) which is displaceable and/or adjustable in the circumferential direction by means of the actuator (43) in the longitudinal direction of the flame tube (34) that more or less covers the mixed air openings (320) for varying the flow width.

3. The combustion chamber system according to either claim 1 or claim 2, **characterized in that**
the connecting portion, the intermediate link and the closing unit (40) are rigidly connected to one another.

4. The combustion chamber system according to any of the preceding claims, **characterized in that**
the pressure housing (2) has a front wall portion on its front side adjacent to the inlet side of the flame tube (34), on the outer side of which facing the surroundings of the combustion chamber system (1) the actuators (43) are attached, and
**in that** a plurality of intermediate links running along the outer side of the flame tube (34), in particular through the inflow channel (330), are designed as holding rods (41) which are connected to the closing unit (40) at their rear end region facing the outlet section of the flame tube (34) and are connected to the actuators (43) assigned to them via the connecting portion at their front end region spaced apart therefrom.

5. The combustion chamber system according to any of claims 2 to 4, **characterized in that**
the closing unit (40) designed as a baffle (400) is designed as a ring baffle which runs around the flame tube (34) in the region of the mixed air openings (320) and extends axially over the flame tube (34) with a constant inner cross section adapted to the outer cross section of the flame tube (34) so that the clear flow width of the mixed air openings (320) can be varied at least largely from completely open to partially closed via the maximum change in the pressure difference (Δp), wherein the flame tube (34) has a constant outer cross section at least in the region of the mixed air openings (320) and the displacement path of the ring baffle over an axial extension portion.

6. The combustion chamber system according to claim 5,
**characterized in that**
the outer surface of the flame tube (34) at least over the axial extension portion in the region of the mixed air openings (320) and the displacement path and the inner cross section of the ring baffle over its axial extension have a circular cylindrical shape.

7. The combustion chamber system according to either claim 5 or claim 6, **characterized in that**
the flame tube (32) has a plurality of mixed air openings (320) in the circumferential direction, preferably equidistantly spaced apart from one another, for example arranged in the same or in a plurality of planes perpendicular to the flame tube axis, and
**in that** the ring baffle has a plurality of baffle openings in the same or in a plurality of baffle planes perpendicular to the flame tube axis, which are spaced apart in the circumferential direction corresponding to the mixed air openings (320) and can be brought largely or completely into alignment with the mixed air openings (320) in order to fully or at least largely open them at a minimum pressure difference (Δp) and out of alignment as far as possible in order to fully or at least largely close the mixed air openings (320) at a maximum pressure difference (Δp).

8. The combustion chamber system according to any of claims 4 to 7, **characterized in that**
the holding rods (41) in their portion projecting forward beyond the burner (31) are guided through bores made in the front wall portion of the pressure housing (2) into the interior of the bellows (430) assigned to them and are fastened to them via the particular connecting portion.

9. The combustion chamber system according to any of claims 4 to 8, **characterized in that**
the holding rods (41) are connected to a common circumferential stabilization ring (42) which forms a stop against the inner side of the front wall portion of the pressure housing (2) upon adjusting the baffle (400) in the direction of the minimum flow width or closing the mixed air openings (320).

10. The combustion chamber system according to any of claims 4 to 9, **characterized in that**
the holding rods (41) are guided in the direction of displacement by additional guide elements along the flame tube (34).

11. A method for operating a gas turbine combustion chamber system (1), in particular a micro gas turbine combustion chamber system, according to one of the preceding claims, in which an air mass flow is supplied via an inflow channel (330) between the inner side of a surrounding pressure housing (2) and the outer side of a flame tube (34) from the outlet side thereof and is divided by means of mixed air openings (320) arranged in an outlet section of the flame tube (31) into a mixed air portion which is guided behind a flame zone into the interior of the flame tube (31), and a burner air portion which is supplied to a burner (31) arranged on the inlet side of the flame tube (34) for combustion with fuel, wherein the fuel/air ratio is regulated by varying the clear flow width of the mixed air openings (320) by means of a control device, wherein the clear flow width of the mixed air openings (320) is regulated depending on the pressure difference (Δp) between the inflow channel (330) and the outer surroundings of the combustion chamber system (1) in that the clear flow width is decreased with an increase in the load point of a coupled turbine arrangement and increased with a reduction in the load point, and wherein
the control device operates passively, wherein a control mechanism responds to the pressure difference (Δp) in such a way that an actuator (43) is driven by the pressure difference (Δp), and said actuator moves a baffle (400) by means of which the clear flow width of the mixed air openings (320) is varied depending on the load point over the load range in order to obtain optimal exhaust gas values.

## Revendications

1. Système de chambre de combustion de turbine à gaz (1), en particulier système de chambre de combustion de microturbine à gaz, comportant
- une chambre de combustion (30) qui présente un tube de flamme (34) s'étendant longitudinalement et entourant une zone de flamme, lequel est pourvu d'un brûleur (31) sur son côté entrée et est accouplé ou peut être accouplé à un agencement de turbine sur son côté sortie opposé audit côté entrée et est pourvu d'ouvertures pour air mélangé (320) dans une section de sortie,
- comportant un boîtier de pression (2) entourant la chambre de combustion (30), entre le côté intérieur de celle-ci et le côté extérieur du tube de flamme (34) pour l'amenée d'un flux massique d'air, un canal d'alimentation (330) menant du côté sortie dudit tube de flamme au côté entrée est formé, canal d'alimentation par l'intermédiaire duquel une portion pour air mélangé est guidée par l'intermédiaire des ouvertures pour air mélangé (320) à l'intérieur du tube de flamme (34) et une portion pour air de brûleur est amenée au brûleur (31) pour la combustion avec du combustible alimenté, et
- comportant un dispositif de régulation par l'intermédiaire duquel la portion pour air de brûleur amenée au brûleur (31) peut être régulée en faisant varier la portion pour air mélangé en fonction du point de charge de l'agencement de turbine par réglage de la largeur de passage libre des ouvertures pour air mélangé (320),
dans lequel
- le dispositif de régulation présente un dispositif de réglage (4) réagissant à une différence de pression (Δp) entre le canal d'alimentation (330) de l'air et l'environnement du système de chambre de combustion (1), au moyen duquel dispositif de réglage la largeur de passage libre des ouvertures pour air mélangé (320) est réduite en fonction du point de charge, en particulier de manière continue, lorsque le point de charge augmente et est augmentée lorsque le point de charge diminue, et
- le dispositif de réglage (4) est construit mécaniquement, dans lequel la différence de pression (Δp) indirectement ou, en particulier, directement comme source d'entraînement
- en cas d'utilisation de la différence de pression (Δp) comme source d'entraînement indirecte, une unité de réglage comportant un capteur de pression, une unité de conversion et au moins un organe de réglage (43) entraîné par celle-ci existe, au moyen duquel organe de réglage la largeur de passage libre des ouvertures pour air mélangé (320) peut être variée par l'intermédiaire d'une unité de fermeture (40), et, en cas d'utilisation de la différence de pression (Δp) comme source d'entraînement directe, l'au moins un organe de réglage (43) est lui-même réalisé sous forme de capteur de pression au moyen duquel la largeur de passage libre des ouvertures pour air mélangé (320) peut être variée par l'intermédiaire de l'unité de fermeture (40) ;
**caractérisé en ce que**
- le dispositif de réglage (4) présente un soufflet (430) comme au moins un organe de réglage (43), en particulier en métal, qui est relié fixement au moyen d'une de ses zones d'extrémité frontales au boîtier de pression (2) et qui est relié au moyen de son autre zone d'extrémité frontale, espacée dans la direction longitudinale, sur une section de liaison par l'intermédiaire d'au moins un organe intermédiaire à l'unité de fermeture (40) comprenant au moins un élément de fermeture, et
- l'intérieur du soufflet est relié au canal d'alimentation en air (330) par l'intermédiaire d'au moins un canal d'équilibrage de pression.

2. Système de chambre de combustion selon la revendication 1,
**caractérisé en ce**
**que** l'unité de fermeture (40) est réalisée sous forme de déflecteur (400) qui peut être réglé dans la direction circonférentielle et/ou déplacé au moyen de l'organe de réglage (43) dans la direction longitudinale du tube de flamme (34) et recouvre plus ou moins les ouvertures pour air mélangé (320) pour la variation de la largeur de passage.

3. Système de chambre de combustion selon la revendication 1 ou 2,
**caractérisé en ce**
**que** la section de liaison, l'organe intermédiaire et l'unité de fermeture (40) sont reliés entre eux de manière rigide.

4. Système de chambre de combustion selon l'une des revendications précédentes,
**caractérisé en ce**
**que** le boîtier de pression (2) présente, sur sa face avant voisine du côté entrée du tube de flamme (34), une section de paroi avant sur la face extérieure de laquelle sont montés les organes de réglage (43), laquelle face extérieure est tournée vers l'environnement du système de chambre de combustion (1), et que plusieurs organes intermédiaires s'étendant le long du côté extérieur du tube de flamme (34), en particulier à travers le canal d'alimentation (330), sont réalisés sous forme de barres de maintien (41) qui sont reliées à l'unité de fermeture (40) au niveau de leur zone d'extrémité arrière tournée vers la section de sortie du tube de flamme (34) et qui sont reliées aux organes de réglage (43) qui leur sont associés par l'intermédiaire de leur zone d'extrémité avant espacée de celle-ci, par l'intermédiaire de la section de liaison.

5. Système de chambre de combustion selon l'une des revendications 2 à 4, **caractérisé en ce**
**que** l'unité de fermeture (40) arrangée sous forme de déflecteur (400) est réalisée sous forme de déflecteur annulaire qui circule autour du tube de flamme (34) dans la zone des ouvertures pour air mélangé (320) et s'étend axialement sur le tube de flamme (34) au moyen d'une section transversale intérieure constante, adaptée à la section transversale extérieure du tube de flamme (34), dans la mesure où la largeur de passage libre des ouvertures pour air mélangé (320) peut être variée au moins dans une large mesure de complètement ouverte à partiellement fermée par l'intermédiaire du changement maximal de la différence de pression (Δp), dans lequel le tube de flamme (34) possède une section transversale extérieure constante au moins dans la zone des ouvertures pour air mélangé (320) et de la course de déplacement du déflecteur annulaire sur une section d'extension axiale.

6. Système de chambre de combustion selon la revendication 5,
**caractérisé en ce**
**que** la surface extérieure du tube de flamme (34), au moins sur la section d'extension axiale dans la zone des ouvertures pour air mélangé (320) et de la course de déplacement, et la section transversale intérieure du déflecteur annulaire, sur son extension axiale, présentent une forme cylindrique circulaire.

7. Système de chambre de combustion selon la revendication 5 ou 6, **caractérisé en ce**
**que** le tube de flamme (32) présente, dans la direction circonférentielle, plusieurs ouvertures pour air mélangé (320), de préférence espacées de manière équidistante les unes des autres, disposées par exemple dans le même plan ou dans plusieurs plans perpendiculaires à l'axe de tube de flamme, et
**que** le déflecteur annulaire présente plusieurs ouvertures de déflecteur situées dans le même plan de déflecteur ou dans plusieurs plans de déflecteur perpendiculaires à l'axe de tube de flamme, lesquelles sont espacées dans le sens de circulation en fonction des ouvertures pour air mélangé (320) et, pour l'ouverture totale ou au moins dans une large mesure des ouvertures pour air mélangé (320), peuvent être amenées à coïncider dans une large mesure ou totalement avec celles-ci en cas de différence de pression (Δp) minimale et, pour la fermeture totale ou au moins dans une large mesure des ouvertures pour air mélangé (320), être amenées à ne pas coïncider dans une large mesure du possible ou totalement en cas de différence de pression (Δp) maximale.

8. Système de chambre de combustion selon l'une des revendications 4 à 7, **caractérisé en ce**
**que** les barres de maintien (41) sont guidées dans leur section dépassant le brûleur (31) vers l'avant à travers des alésages pratiqués dans la section de paroi avant du boîtier de pression (2) à l'intérieur des soufflets (430) qui leur sont associés et sont fixées à ceux-ci par l'intermédiaire de la section de liaison respective.

9. Système de chambre de combustion selon l'une des revendications 4 à 8, **caractérisé en ce**
**que** les barres de maintien (41) sont reliées à une bague de stabilisation (42) circonférentielle commune qui forme une butée contre la face intérieure de la section de paroi avant du boîtier de pression (2) lors du réglage du déflecteur (400) en direction de la largeur de passage minimale ou de la fermeture des ouvertures pour air mélangé (320).

10. Système de chambre de combustion selon l'une des revendications 4 à 9, **caractérisé en ce**
**que** les barres de maintien (41) sont guidées à travers d'autres éléments de guidage le long du tube de flamme (34) dans le sens de déplacement.

11. Procédé permettant de faire fonctionner un système de chambre de combustion de turbine à gaz (1), en particulier un système de chambre de combustion de microturbine à gaz, selon l'une des revendications précédentes, dans lequel un flux massique d'air est amené par l'intermédiaire d'un canal d'alimentation (330) entre le côté intérieur d'un boîtier de pression (2) environnant et le côté extérieur d'un tube de flamme (34) depuis le côté sortie de celui-ci et est divisé, au moyen d'ouvertures pour air mélangé (320) disposées dans une section de sortie du tube de flamme (31), en une portion pour air mélangé qui est amenée derrière une zone de flamme à l'intérieur du tube de flamme (31) et en une portion pour air de brûleur qui est amenée à un brûleur (31) disposé sur le côté entrée du tube de flamme (34) pour la combustion avec du combustible, dans lequel le rapport combustible/air est régulé en faisant varier la largeur de passage libre des ouvertures pour air mélangé (320) au moyen d'un dispositif de régulation, dans lequel la largeur de passage libre des ouvertures pour air mélangé (320) est régulée en fonction de la différence de pression (Δp) entre le canal d'alimentation (330) et l'environnement extérieur du système de chambre de combustion (1) dans lequel la largeur de passage libre est réduite au moyen d'une augmentation du point de charge d'un agencement de turbine accouplé et est augmentée au moyen d'une réduction du point de charge, et dans lequel le dispositif de régulation fonctionne de manière passive, dans lequel un mécanisme de régulation traite la différence de pression (Δp) de telle sorte qu'un organe de réglage (43) est entraîné par la différence de pression (Δp) et qu'un déflecteur (400) est déplacé par celui-ci, par lequel la largeur de passage libre des ouvertures pour air mélangé (320) est variée en fonction du point de charge sur la plage de charge afin d'obtenir des valeurs d'échappement optimales.
